# EUROPÄISCHE PATENTSCHRIFT

(11) **EP 1 871 550 B1**
(45) Veröffentlichungstag und Bekanntmachung des Hinweises auf die Patenterteilung: **27.08.2008**
(21) Anmeldenummer: 06791804.5
(22) Anmeldetag: 04.09.2006
(51) Int. Cl.: B21B 35/04

(54) **ANTRIEBSVORRICHTUNG FÜR WALZVORRICHTUNG**
DRIVE ARRANGEMENT FOR ROLLING MILL
DISPOSITIF D'ENTRAINEMENT POUR DISPOSITIF DE LAMINAGE

(30) Priorität: 21.09.2005 DE 102005045201; 25.07.2006 DE 102006034217
(43) Veröffentlichungstag der Anmeldung: 02.01.2008
(73) Patentinhaber: SMS Demag Aktiengesellschaft, 40237 Düsseldorf (DE)
(72) Erfinder: HÖFER, Günter, 57271 Hilchenbach (DE); BRAAS, Volker, 57258 Freudenberg (DE); LIPOWSKI, Michael, 56479 Seck (DE); MÜLLER, Heinz-Adolf, 57234 Wilnsdorf (DE); BRANDENFELS, Peter, 57271 Hilchenbach (DE); HAFER, Joachim, 57080 Siegen (DE); KLEIN, Christoph, 57223 Kreuztal (DE); SUNDERMANN, Christoph, 57271 Hilchenbach (DE); KRÄMER, Stefan, 57271 Hilchenbach (DE)
(74) Vertreter: Klüppel, Walter
(86) Internationale Anmeldenummer: PCT/EP2006/008595
(87) Internationale Veröffentlichungsnummer: WO 2007/033757

(56) Entgegenhaltungen:
- EP-A1- 0 287 674
- DE-A1- 4 408 289
- DE-B- 1 252 612
- GB-A- 358 291
- JP-A- 60 108 108

## Beschreibung

Die Erfindung betrifft eine Antriebsvorrichtung für eine Walzvorrichtung, bestehend aus mindestens einem Antriebsmotor, einem Hauptgetriebe, einem Kammwalzengetriebe, einem Walzgerüst mit Arbeitswalzen sowie die diese Komponenten verbindende Kupplungen, Spindeln und dergleichen, wobei im Hauptgetriebe eine Antriebsachse und eine Abtriebsachse einen horizontalen Abstand aufweisen.

Antriebsmotore, Hauptgetriebe, Kammwalzengetrieb und Walzgerüste sind dabei auf einem gemeinsamen oder mehreren Einzelfundamenten aufgebaut und befestigt. Die Ausgestaltung und Auslegung der Fundamente hängt u.a. von den Gewichten der genannten Komponenten sowie den zu übertragenden Momenten ab.

Aus der DE Auslegeschrift 1 252 612 ist eine Antriebsvorrichtung für zwei auf verschiedenen Walzlinien betreibbare, versetzt angeordnete Walzgerüste mit gemeinsamem Antriebsmotor bekannt. Dem Antriebsmotor zugeordnet ist weiter ein Vorgelege und je ein ortsfestes Kammwalzgerüst im Abstand der Gelenkwellen von den Gerüststellen. Die beiden Antriebsstränge vor den Kammwalzgerüsten sind durch zwei Schaltkupplungen abschaltbar und ihr Versetzungsabstand unter Beibehaltung des Drehsinnes wird durch Zwischenräder im Vorgelege eingestellt. Dabei hat die Gerüststelle mit dem dem Vorgelege nächstgelegenen Kammwalzgerüst einen Versetzungsabstand, der die Breite zweier Walzgerüste übersteigt.

Aus dem Fachbericht Stranggieß- und Walzanlagen" Walzen von stranggegossenen Vorbändem ", Sonderdruck aus Stahl und Eisen (Verlag Stahleisen, Düsseldorf) 108 (1988) Nr. 3, S. 25 / 35, Autoren: G. Fleming, P. Kappes, W. Rohde und L. Vogtmann ist eine CSP - Walzstraße bekannt. Auf Seite 9, Bild 25 ist ein Anlagenplan einer CSP-Produktionsanlage zu sehen, wobei mit Bezugsziffer 4 eine Walzstraße gekennzeichnet ist.

Eine Walzenstraße mit den Hauptkomponenten wie Motoren, Getriebe, Walzgerüsten, Walzen usw. ist aus dem Fachbericht / Technical Report Hot Strip and Cold Strip Production " Rolling mill expansion at Alcan Aluminio do Brasil ", Sonderdruck aus Light Metall Age 1999, No. 6, p 8 -13 and Metallurgical Plant Technology Vol 22 (1999) No. 6, p. 38 - 44, Autoren: R. M. Rocha, K.A. Gdovka und S.T. Kerbaugh bekannt.

In der DE 199 11 751 C1 ist eine Antriebseinrichtung für ein Walzgerüst mit zwei Arbeitswalzen beschreiben, wobei die Antriebseinrichtung ein Getriebe mit zwei Zahnwalzen aufweist, von denen je eine mit je einer Arbeitswalze des Walzgerüstes koppelbar ist. Die Zahnwalzen weisen eine unterschiedliche Zahl von Zähnen auf.

Antriebseinrichtungen für Walzvorrichtungen, bestehend aus mindestens einem Motor und einem Getriebe sind weiterhin aus DE 699 121, DE 924 983, DE 44 08 289 A1 und DE 694 11 580 T2 bekannt.

Die bekannten Walzvorrichtungen sind für eine bestimmte Art ( Warmwalzen /Kaltwalzen ) und für vorher festgelegte Eigenschaften an das Walzgut ausgelegt. Anders ausgedrückt, die bestehenden Anlagen können nur bis zu einer vor längerer Zeit festgelegten Grenze belastet bzw. ausgenutzt werden.

Um die Produktionsmengen zu erhöhen, die Qualität der-Erzeugnisse zu verbessern, geringere Enddicken erzeugen zu können sowie neue Erzeugnisse (Stahlsorten) produzieren zu können, müssen die Leistungen bzw. die Drehmomente und Abnahmen insbesondere an den ersten Walzgerüsten deutlich erhöht werden.

Bei vorhandenen Anlagen besteht das Problem, dass ein Umbau bzw. eine Modernisierung nur möglich ist, wenn die Stillstandszeiten minimal sind. Daher scheiden größere Fundamentarbeiten aus. Auf Grund der nicht veränderbaren Fundamente müssen auf gleicher Fläche wesentlich höhere Drehmomente bei Antriebsmotoren, Hauptgetriebe, Kammwalzengetriebe, den Zahnspindeln und den Arbeitswalzen übertragen werden. Durch die vorhandenen, nicht zu verändernden Fundamente ist der horizontale Abstand der Antriebsachse und der Abtriebsachse, die bei den bekannten Hauptgetrieben auf einer Ebene liegen (siehe Figuren 2 und 3) nicht zu verkleinern oder zu vergrößern.

Der Erfindung liegt daher die Aufgabe zugrunde, eine Antriebsvorrichtung der eingangs beschriebenen Art derart zu verbessern, dass die oben aufgezeigten Nachteile / Probleme vermieden werden.

Diese Aufgabe wird erfindungsgemäß dadurch gelöst, dass die Antriebsachse im Hauptgetriebe einstufig und die Antriebsachse mit einem, nach oben gerichteten, vertikalen Abstand zur Abtriebsachse und der Motor unit einem Zwischenrahmen Verbunden auf dem Fundament befestigt ausgebildet ist. Hierdurch bleibt der horizontale Abstand der Achsen gleich, der räumliche Abstand kann aber vergrößert werden, um beispielsweise größere Achsdurchmesser, größere Zahnraddurchmesser usw. zu berücksichtigen.

In einer Weiterbildung ist das Hauptgetriebe mehrstufig, d.h. mindestens zweistufig ausgebildet. In besonderen Anwendungsfällen sind auch drei- oder vierstufige Ausführungen möglich. Durch eine mehrstufige Ausbildung des Hauptgetriebes wird erreicht, dass der horizontale Abstand der Antriebs- und der Abtriebsachse vor und nach dem Umbau identisch angeordnet ist, auch wenn ein höheres Drehmomente übertragen wird.

Durch eine Erhöhung der Übersetzung gegenüber dem ursprünglichen Zustand kann unter Umständen sogar der Antriebsmotor beibehalten werden. Bei einem Kammwalzengetriebe ist eine Drehmomenterhöhung meist bauraumneutral über den Achsabstand möglich.

Bei den Zahnspindeln können größere Durchmesser eingesetzt werden, da im Gerüst Arbeitswalzen mit einem größeren Durchmesser eingesetzt werden.

Die Gestaltung des Hauptgetriebes erfolgt derart, dass der horizontale Achsabstand identisch bleibt. Eine vertikale Verschiebung der Antriebachse nach oben ist möglich, da eine Versetzung des Antriebsmotors auf dem vorhandenen und nicht zu ändernden Fundament in vertikaler Richtung durch einen Zwischenrahmen auf einfache Weise erfolgen kann.

Der Vorteil der erfindungsgemäßen Antriebsvorrichtung besteht darin, dass die Produktionsmengen erhöht, die Qualität des Walzgut verbessert, geringere Enddicken erzeugt und neue Erzeugnisse ( Stahlsorten ) produziert werden können.

Gemäß der Erfindung können die bei der vorhandenen Walzvorrichtung eingesetzten Motoren weiter verwendet werden. Es können aber auch neue Motoren zum Einsatz gelangen.

Die vertikale Ausrichtung des Motors erfolgt in einer speziellen Ausführung durch Unterlegen. Daher sind aufwändige Fundamentarbeiten nicht notwendig.

Ein Ausführungsbeispiel der Erfindung wird anhand von schematischen Zeichnungen näher beschrieben. Es zeigen:
- Figur 1: in Draufsicht die einzelnen Komponenten einer Walzvorrichtung,
- Figur 2: in Vorderansicht ein Hauptgetriebe nach dem Stand der Technik,
- Figur 3: in geschnittener Draufsicht eine bekanntes einstufiges Hauptgetriebe,
- Figur 4: in Vorderansicht ein erfindungsgemäßes mehrstufiges Hauptgetriebe,
- Figur 5: in geschnittener Draufsicht ein zweistufiges Hauptgetriebe und
- Figur 6: in Vorderansicht ein erfindungsgemäßes einstufiges Hauptgetriebe

In Fig. 1 sind in Draufsicht die Komponenten einer Walzvorrichtung W dargestellt. Von einem Motor M wird ein Drehmoment auf ein Hauptgetriebe HG übertragen. Dieses ist beispielsweise mittels einer Zwischenrohrkupplung ZRK mit einem Kammwalzengetriebe KWG verbunden. Von dort werden die Arbeitswalzen AW von einem Walzgerüst G über Zahngelenkspindel ZS angetrieben.

In einem Abstand I sind parallel dazu weitere Antriebsvorrichtungen vorhanden, die weitere Walzgerüste G, die in einem Abstand g vom ersten Walzgerüst G aufgestellt sind, antreiben. Der Abstand g zwischen mehreren Walzgerüsten G und der Abstand I zwischen mehreren Antriebsvorrichtungen kann dabei gleich oder unterschiedlich sein.

Aus dem Stand der Technik ist bekannt, das Hauptgetriebe HG einstufig auszubilden. Wie in Figur 2 und Figur 3 zu sehen, weist ein bekanntes Hauptgetriebe HG eine Antriebswelle und eine Abtriebswelle auf die mittels eines vorhandenen Zahnradpaares verbunden sind. Das Hauptgetriebe HG ist auf einem Fundament F angeordnet.

Eine Weiterbildung der erfindungsgemäßen Ausführung ist in den Figuren 4 und 5 zu sehen. Dort wird die Antriebsachse AN und die Abtriebsachse AB des Hauptgetriebes HG über ein zweistufiges Zahnradpaar miteinander verbunden bzw. ein Drehmoment übertragen.

Ein erfindungs gemässes Ausfürungsbeispiel ist in Figur 6 dargestellt. Die Antriebsachse AN und die Abtriebsachse AB einer Walzvorrichtung W weisen sowohl einen horizontalen Abstand hA als auch einen vertikalen Abstand vA auf. Ausgehend von einem vorhandenen Fundament, welches auf Grund von Zeitvorgaben nicht baulich verändert werden kann, muss die Achse des Antriebsmotors nur in vertikaler Richtung angepasst werden.

### Bezugszeichenliste

- W: Walzvorrichtung
- M: Motor
- HG: Hauptgetriebe
- AN: Antriebsachse
- AB: Abtriebsachse
- hA: horizontaler Abstand von Antriebsachse zu Abtriebsachse
- vA: vertikaler Abstand von Antriebsachse zu Abtriebsachse
- KWG: Kammwalzengetriebe
- G: Gerüst
- AW: Arbeitswalze
- ZS: Zahnspindel
- F: Fundament
- ZRK: Zwischenrohrkupplung
- F: Fundament

## Patentansprüche

1. Antriebsvorrichtung für eine Walzvorrichtung (W), bestehend aus mindestens einem Antriebsmotor (M), einem Hauptgetriebe (HG), einem Kammwalzengetriebe (KWG), einem Walzgerüst (G) mit Arbeitswalzen (AW) sowie die diese Komponenten verbindende Kupplungen, Spindeln und dergleichen, wobei im Hauptgetriebe (HG) eine Antriebsachse (AN) und eine Abtriebsachse (AB) einen horizontalen Abstand (hA) aufweisen,
**dadurch gekennzeichnet, dass**
das Hauptgetriebe (HG) einstufig und die Antriebsachse (AN) mit einem, nach oben gerichteten, vertikalen Abstand (vA) zur Abtriebsachse (AB) und
der Motor (M) mit einem Zwischenrahmen verbunden auf dem Fundament (F) befestigt ausgebildet ist.

2. Antriebsvorrichtung nach Anspruch 1,
**dadurch gekennzeichnet,**
**dass** das Hauptgetriebe mehrstufig (z.B. zweistufig, dreistufig, vierstufig) ausgebildet ist.

3. Antriebsvorrichtung nach Anspruch 1 oder 2,
**dadurch gekennzeichnet,**
**dass** die Zahnräder des Hauptgetriebes (HG) schrägverzahnt ausgebildet sind.

4. Antriebsvorrichtung nach einem der Ansprüche 1 bis 2,
**dadurch gekennzeichnet,**
**dass** die Zahnräder des Hauptgetriebes (HG) geradverzahnt ausgebildet sind.

## Claims

1. Drive device for a rolling device (W), consisting of at least one drive motor (M), a main transmission (HG), a pinion gear (KWG), a roll stand (G) with working rolls (AW) as well as the couplings, spindles and the like connecting these components, wherein a drive axle (AN) and a driven axle (AB) have a horizontal spacing (hA) in the main transmission (HG), **characterised in that** the main transmission (HG) is single-stage and the drive axle (AN) is constructed with an upwardly directed vertical spacing (vA) from the drive axle (AN) and the motor (M), connected with an intermediate frame, is fastened on the foundation (F).

2. Drive device according to claim 1, **characterised in that** the main transmission is constructed to be multi-stage (for example two-stage, three-stage, four-stage).

3. Drive device according to claim 1 or 2, **characterised in that** the gearwheels of the main transmission (HG) are constructed with helical toothing.

4. Drive device according to one of claims 1 and 2, **characterised in that** the gearwheels of the main transmission (HG) are constructed with straight toothing.

## Revendications

1. Dispositif d'entraînement pour un appareil de laminage (W), constitué d'au moins un moteur d'entraînement (M), d'une transmission principale (HG), d'une transmission avec pignons à chevrons (KWG), d'une cage de laminoir (G) avec des cylindres de travail (AW) ainsi que des accouplements, des broches et similaires qui relient ces composants, dans lequel, dans la transmission principale (HG), un axe d'entraînement (AN) et un axe mené (AB) présentent une distance horizontale (hA),
**caractérisé en ce que**
la transmission principale (HG) est réalisée à un seul étage et l'axe d'entraînement (AN) présente vis-à-vis de l'axe mené (AB) une distance verticale (vA) dirigée vers le haut, et
le moteur (M) est relié à un cadre intermédiaire et réalisé de manière à être fixé sur la fondation (F).

2. Dispositif d'entraînement selon la revendication 1,
**caractérisé en ce que** la transmission principale est réalisée à plusieurs étages (comme par exemple à deux étages, à trois étages, à quatre étages).

3. Dispositif d'entraînement selon la revendication 1 ou 2,
**caractérisé en ce que** les roues dentées de la transmission principale (HG) sont réalisées à denture oblique.

4. Dispositif d'entraînement selon l'une des revendications 1 et 2,
**caractérisé en ce que** les roues dentées de la transmission principale (HG) sont réalisées à denture droite.
